# EUROPÄISCHE PATENTSCHRIFT

(11) **EP 2 690 982 B1**
(45) Veröffentlichungstag und Bekanntmachung des Hinweises auf die Patenterteilung: **17.06.2015**
(21) Anmeldenummer: 12713033.4
(22) Anmeldetag: 27.03.2012
(51) Int. Cl.: A45D 1/04, A45D 1/06, A45D 2/00

(54) **HAARGLÄTTER**
HAIR STRAIGHTENER
FER À LISSER

(30) Priorität: 31.03.2011 DE 102011006495
(43) Veröffentlichungstag der Anmeldung: 05.02.2014
(73) Patentinhaber: BSH Hausgeräte GmbH, 81739 München (DE)
(72) Erfinder: BLISCHKE, Daniela, 92360 Mühlhausen (DE); ALTMANN, Berthold, 83374 Oderberg (DE); COPITZKY, Thomas, 83278 Traunstein (DE)
(86) Internationale Anmeldenummer: PCT/EP2012/055398
(87) Internationale Veröffentlichungsnummer: WO 2012/130835

(56) Entgegenhaltungen:
- EP-A1- 2 145 557
- EP-A1- 2 198 734
- FR-A- 811 948

## Beschreibung

Die vorliegende Erfindung betrifft einen Haarglätter gemäß dem Oberbegriff des Anspruches 1.

Haarglätter sind seit langem bekannt und weisen üblicherweise zwei aneinander gelagerte Arme auf, von denen jeder einen Glättschenkel und einen Greifschenkel besitzt. Zumindest einem dieser Glättschenkel ist dabei eine Heizplatte zugeordnet. Mit Hilfe der Greifschenkel können die Glättschenkel gegeneinander gedrückt werden, wodurch eine Kraft auf die sich zwischen den Glättschenkel befindlichen Haare ausgeübt wird. Dies dient insbesondere dem Zweck, die Haare zu verformen oder durch gleichzeitiges Ziehen an den Armen zu glätten. Dabei ist die Dosierung der Kraft, die durch die Glättschenkel auf die Haare ausgeübt wird entscheidend für das Frisierergebnis und kann bisweilen zu einer mechanischen Schädigung bzw. einem Verbrennen der Haare führen, sofern die zu heiße Heizplatte zu lange auf die zu glättenden Haare einwirkt.

Aus der EP 2 145 557 A1 ist ein gattungsgemäßer Haarglätter mit zwei über ein Gelenk gelenkig aneinander gelagerte Backen bekannt, die jeweils an einem Ende eine Behandlungsfläche tragen, wobei auf zumindest einer Behandlungsfläche ein Heizelement angeordnet ist. Die Backen besitzen zwischen den Behandlungsflächen und dem Gelenk zwei halbe Griffe, die mittels einer federvorgespannten Vorrichtung gegeneinander vorgespannt sind und dadurch eine Druckkraft auf die zu glättenden Haare ausüben. Durch Einstellen der Vorrichtung kann die Druckkraft beeinflusst werden. Auch die FR 811 948 A offenbart ein Glätteisen mit einer Vorrichtung zur Begrenzung der Druckkraft. Die EP 2 198 734 A1 offenbart einen Haarformaufsatz der dadurch gekennzeichnet ist, dass durch eine gelenkige Anbindung zumindest eine Arm gelenkig gegenüber dem anderen Arm angelenkt ist, und dieser Arm einen bezüglich einer Gelenkachse seiner Arbeitsfläche gegenüberliegenden und winklig zur Ebene der Arbeitsfläche angeordneten und innerhalb des Haarformaufsatzes befindlichen Stellhebeifortsatz aufweist.

Die vorliegende Erfindung beschäftigt sich mit dem Problem, für einen Haarglätter der gattungsgemäßen Art eine verbesserte oder zumindest alternative Ausführungsform anzugeben, die sich insbesondere durch eine vereinfachte Handhabung und eine für die Haare schonende Anwendung auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die vorliegende Erfindung beruht auf dem allgemeinen Gedanken, bei einem Haarglätter mit zumindest zwei aneinander gelagerten Armen, ein auf die zu glättenden Haare ausübbare Druckkraft zu begrenzen oder zumindest einzustellen und dadurch insbesondere die Gefahr des Verbrennens und der mechanischen Schädigung der Haare zumindest zu reduzieren. Die Arme sind jeweils in einen Glättschenkel und einen Greifschenkel unterteilt, wobei zumindest einer der Glättschenkel zumindest eine Heizplatte aufweist. Die beiden Arme sind darüber hinaus derart aneinander gelagert, dass durch Zusammendrücken der Greifschenkel eine die Glättschenkel zusammendrückende Kraft auf diese und sich zwischen den Glättschenkeln befindliche Haare übertragen wird. Der Haarglätter kann dabei eine zangenähnliche Gestalt aufweisen. Zudem ist an einem der Greifschenkel eine Einstelleinrichtung vorgesehen, mittels welcher die von den Greifschenkeln auf die Glättschenkel übertragbare Kraft einstell- und/oder begrenzbar ist. Eine derartige Einstelleinrichtung ist durch ein Gelenk gebildet. Es kann die Greifschenkel in zwei Greifschenkelteile unterteilen. Das Gelenk ist nun derart gestaltet, dass es ein Verdrehen der Greifschenkelteile gegeneinander, insbesondere parallel zur Kraft, ab einer vordefinierten Kraft erlaubt. Damit wird die auf die Greifschenkel übertragene Kraft auf die Glättschenkel und somit auf die Haare übertragen, bis die vordefinierte Kraft erreicht und/oder überschritten ist. Beim Erreichen und/oder Überschreiten der Kraft beginnen die Greifschenkelteile sich relativ zueinander zu verdrehen, wodurch der zugehörige Arm einen Knick erfährt und die über die Greifschenkel auf die Haare übertragbare Kraft begrenzt. Die Kraft ist dabei insbesondere von einem Gelenkwiderstand des Gelenkes abhängig. Bei einer weiteren Erhöhung der Kraft, nähert sich eines der Greifschenkelteile durch ein weiteres Knicken des entsprechenden Armes dem gegenüberliegenden Greifschenkel des anderen Armes, bis diese sich schließlich berühren. Eine durch die Greifschenkel auf die Glättschenkel und somit auf die Haare übertragbare Kraft ist somit weiter auf die vordefinierte Kraft begrenzt. Dadurch wird insbesondere eine mechanische bzw. thermische Schädigung der Haare durch eine zu große Kraftübertragung auf die Haare vermieden oder zumindest begrenzt.

Bei einer weiteren Ausführungsform der erfindungsgemäßen Lösung, weist auch der zweite Greifschenkel ein Gelenk auf, das diesen ebenfalls in zwei Greifschenkelteile unterteilt. Das Gelenk des zweiten Greifschenkels weist nun auch einen Gelenkwiderstand auf, der nicht zwingend gleich dem Gelenkwiderstand des ersten Greifschenkels ist. Bei Gelenken, die den gleichen Gelenkwiderstand aufweisen, wird die Begrenzung der Kraft entsprechend der oberen Beschreibung erreicht, wobei hier beide Arme im Greifbereich einen Knick erfahren bis sich die entsprechend gegenüberliegenden Greifschenkelteile berühren. Sind jedoch die Gelenkwiderstände der jeweiligen Arme unterschiedlich, so wird die maximale Kraft durch den kleineren Gelenkwiderstand bestimmt.

Es versteht sich, dass das Gelenk auch zum Lagern der beiden Arme verwendet werden kann und diese entsprechend in Greifschenkel und Glättschenkel unterteilt. Ein Arm kann weiter mehrere Gelenke aufweisen, die sich nicht zwingend im Bereich der Greifschenkel oder Glättschenkel befinden, sondern eine Kombination aus beiden Möglichkeiten aufweisen.

Der Gelenkwiderstand des zumindest einen Gelenks kann insbesondere durch eine Federeinrichtung verändert bzw. eingestellt werden. Hierzu ist insbesondere eine Vorspannung einer entsprechenden Feder maßgeblich. Als Feldern, kommen insbesondere in Betracht: Eine Spiralfeder, Schenkelfeder, Ringfeder, Biegefeder oder Spannfeder. Auch ist der Gelenkwiderstand eines Gelenkes durch eine Kupplung, insbesondere eine Rutschkupplung einstellbar. Ist der Gelenkwiderstand des Gelenkes durch eine Federeinrichtung realisiert, ist zudem sichergestellt, dass die jeweiligen Greifschenkelteile beim Loslassen des Haarglätters in ihre Ausgangsstellung zurückkehren.

Ferner sind Gelenke vorstellbar, die eine beliebig Variation der entsprechenden Gelenkwiderstände erlauben. Im Falle der Rutschkupplung sei hier insbesondere auf eine Einstellschraube hingewiesen, die einen Kraftschluss, insbesondere einen Reibschluss, der Kupplung beeinflusst. Die Variation der einzelnen Gelenkwiderstände kann dabei stufenlos oder gestuft erfolgen. Eine stufenlose Variation kann beispielsweise bei einer Rutschkupplung durch eine stufenlose Einstellung der Einstellschraube gewährleistet sein. Weiter führt beispielsweise die Änderung der Vorspannung einer Feder zur Änderung der Maximalkraft. Auch können mehrere Feder und/oder Kupplungen in einem Gelenk integriert sein, zwischen denen gewechselt werden kann, womit insbesondere eine gestufte Variation des Gelenkwiderstandes und somit eine gestufte vordefinierte Kraft ermöglich wird. Der Gelenkwiderstand und somit die Kraft können dabei von außen vorgegeben werden und insbesondere von der Beschaffenheit der Haare abhängen. Die Einstellung des Gelenkwiderstandes kann optional auch ohne eine Einflussnahme des Nutzers erfolgen und beispielsweise von einem Abstand der Greifflächen abhängen.

Es sei darauf hingewiesen, dass die hier erwähnten Ausführungsformen und Ihre Variationen nicht auf einen Haarglätter beschränkt, sondern auch auf ein beliebiges zangenähnliches Werkzeug übertragbar sind und bei diesem zum gleichen Ergebnis führen.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in derjeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1a: eine Seitenansicht einer mögliche Ausführungsform eines erfindungsgemäßen Haarglätters,
- Fig. 1b: eine Detaildarstellung einer als Gelenk ausgebildeten Einstelleinrichtung,
- Fig. 1c: eine Schnittdarstellung durch die Einstelleinrichtung,
- Fig. 1d: eine Darstellung wie in Fig. 1a, jedoch bei abgeknicktem Arm,
- Fig. 2a: eine Seitenansicht einer anderen Ausführungsform des erfindungsgemäßen Haarglätters,
- Fig. 2b: eine Darstellung wie in Fig. 2a, jedoch bei abgeknicktem Arm,
- Fig. 3a: eine Seitenansicht einer weiteren Ausführungsform des erfindurigsgemäßen Haarglätters,
- Fig. 3b: eine Darstellung wie in Fig. 3a, jedoch bei gestrecktem Arm.

Gemäß den Fig. 1a und Fig. 1d sowie gemäß den Fig. 2a,b, weist ein erfindungsgemäßer Haarglätter 1 zum Glätten von Haaren 9, zumindest zwei Arme 2,2' auf, die aneinander gelagert sind, wobei die Arme 2,2' jeweils einen Glättschenkel 4,4' und einen Greifschenkel 5,5' aufweisen. Zumindest einer der Glättschenkel 4,4' hier beide, weisen dabei eine Heizplatte 3 auf. Die Heizplatten 3 besitzen üblicherweise die gleiche Form und Größe und bedecken den Glättschenkel 4,4' des jeweiligen Armes 2,2' teilweise. Zudem sind die Heizplatten 3 einander gegenüberliegend an jeweils einem Glättschenkel 4,4' angebracht.

Bei der in Fig. 1 a gezeigten Ausführung haben beide Arme 2,2' die gleiche Größe. Sie weisen einen S-förmigen Verlauf auf. Die Arme 2,2' sind jeweils in ihrer durchbogenen Mitte aneinander gelagert, wodurch sie gleichzeitig jeweils in einen Glättschenkel 4,4' und einen Greifschenkel 5,5' unterteilt sind. Im Greifschenkel 5' befindet sich zusätzlich ein Gelenk 6, das diesen Greifschenkel 5' in zwei Greifschenkelteile 7 und 7' unterteilt. Das Gelenk 6 ist dabei Bestandteil einer Einstelleinrichtung 17, mittels welcher die von den Greifschenkeln 5,5' auf die zugehörigen Glättschenkel 4,4' übertragbare Kraft einstell- und/oder begrenzbar ist. Ab einer vordefinierbaren Kraft bewirkt das Gelenk 6 ein Knicken des Arms 2'.

Fig. 1b, zeigt eine mögliche Ausführungsform eines derartigen Gelenks 6. In diesem Gelenk 6 ist eine Spiralfeder 8 mit einer Vorspannung mit dem Greifschenkelteil 7' verbunden. Ein Ende der Spiralfeder 8 ist zudem mit dem anderen Greifschenkelteil 7 verbunden. Somit ist eine relative Verdrehung der beiden Greifschenkelteile 7,7' gegeneinander erst dann möglich, wenn die vordefinierte Kraft, beispielsweise eine Maximalkraft, die insbesondere der Vorspannung der Spiralfeder 8 entspricht, erreicht und/oder überschritten ist, was dazu führt, dass die durch die Greifschenkel 5,5' auf die Haare 9 übertragbare Kraft auf die Maximalkraft begrenzt ist. Eine Erhöhung der Kraft über die Maximalkraft hinaus bewirkt, wie in Fig. 1d dargestellt ist, eine relative Bewegung der beiden Greifschenkelteile 7,7', wobei die Bewegung parallel zur Kraftrichtung eintritt und dazu führt, dass der hintere Greifschenkelteil 7 des Greifschenkels 5' abknickt, wodurch sich das Greifschenkelteil 7 auf den gegenüberliegenden Greifschenkel 5 zu bewegt und diesen schließlich berührt. Eine höhere Kraftübertragung als die vordefinierte und einstellbare Kraft auf die Haare 9 wird somit unterbunden. Eine Variation der Kraft kann bei der in Fig. 1b gezeigten Ausführungsform des Gelenks 6 beispielsweise durch das Verändern der Vorspannung der Spiralfeder 8, insbesondere über eine Schraubvorrichtung, erfolgen.

Eine weitere Ausführungsform des Gelenks 6 ist in Fig. 1c gezeigt. Hier sind zwei Scheiben 10, insbesondere Kupplungsscheiben, mittels einer Einstellschraube 11, hier einer Flügelschraube, miteinander verbunden. Die beiden Scheiben 10 haben dabei die gleiche Form und Größe und sind symmetrisch angeordnet. Dabei weist einer der Scheiben 10 eine Verbindung zu einem Greifschenkelteil 7' und die andere Scheibe 10 eine Verbindung zum anderen Greifschenkelteil 7 auf. Werden nun die Greifschenkel 5,5' der Arme 2,2' mit einer Kraft aufeinander zu bewegt, so nähern sich auch die beiden Glättschenkel 4,4' der Arme 2,2' weil sich die beiden Greifschenkelteile 7,7' durch einen Kraftschluss, insbesondere einen Reibungsschluss, der beiden Scheiben 10, der durch die Spannung der Einstellschraube 11 erzeugt wird, nicht relativ zueinander verdrehen. Erst wenn eine vordefinierte Kraft, die insbesondere dem Reibschluss entspricht, erreicht und/oder überschritten wird, verdrehen sich die beiden Scheiben 10 und somit die Greifschenkelteil 7,7' relativ zueinander und führen zum Knick des zugehörigen Greifschenkels 5', bis das hintere Greifschenkelteil 7 des Greifschenkels 5', wie in Fig. 1d dargestellt ist, auf den gegenüberliegenden Greifschenkel 5 trifft. Somit wird keine höhere Kraft als die vordefinierte Kraft über die Greifschenkel 5,5' auf die Haare 9 übertragen. Das Verändern der Kraft kann hier beispielsweise durch Variieren des Anzugsdrehmoments der Einstellschraube 11 realisiert werden.

Fig. 2a,b zeigen eine alternative Ausführungsform eines erfindungsgemäßen Haarglätteres 1. Dabei weist der erste Arm 2' einen vom Greifschenkel 5' getrennten Glättschenkel 4' auf, wobei beide Schenkel 4',5' über parallele Achsen gelenkig am zweiten Arm 2 gelagert sind. Am Greifschenkel 5' des ersten Arms 2' ist ein eine Rolle 14 aufweisender Hebel 15 gelagert, wobei am Glättschenkel 4' des ersten Arms 2' eine Rundung 12 vorgesehen ist, auf welcher die Rolle 14 des Hebels 15 beim Schließen des Haarglätters 1 abrollt. Zudem ist eine Feder 16 vorgesehen, die den Hebel 15 mit seiner Rolle 14 gegen die Rundung 12 vorspannt, wobei ab einer vordefinierten Kraft die Rolle 14 an der Rundung 12 abrollt und dadurch ein weiteres Schließen des Haarglätters 1 unterbindet.

Die Greifschenkel 5,5' weisen jeweils einen Anschlag 13 auf, die die gleiche Form und Größe haben und sich gegenüberliegen. Werden nun die Greifschenkel 5,5' mit einer Kraft gegeneinander gedrückt, wird die Haltung des Hebels 15 aufgrund der Vorspannung der Feder 16 aufrechterhalten und der Glättschenkel 4' des Armes 2' bewegt sich auf den gegenüberliegenden Glättschenkel 4 des Armes 2 zu, bis sich schließlich die zugehörigen Heizplatten 3 berühren bzw. bis die Heizplatten 3 die Haare 9 berühren. Somit wird die auf die Greifschenkel 5,5' ausgeübte Kraft auf die Haare 9 übertragen bis diese Kraft die vordefinierte Kraft erreicht oder überschreitet. Die Kraft ist dabei insbesondere durch die Vorspannung einer Feder 16 bestimmt. Wird die Kraft erreicht und/oder überschritten, so führt dies, wie in Fig. 2b dargestellt, zu einer Kraftübertragung auf den Hebel 15, derart; dass die Rolle 14 auf der Rundung 12 des Glättschenkels 4' abrollt, wobei der Hebel 15 aus der ursprünglichen Haltung gelöst wird und der Greifschenkel 5' sich dem gegenüberliegenden Greifschenkel 5 nähert, ohne dass eine höhere Übertragung der Kraft als die Maximalkraft auf die Haare 9 stattfindet, bis sich die Greifschenkel 5,5' schließlich an ihren Anschlägen 13 treffen. Die Maximalkraft kann dabei insbesondere durch die Vorspannung der Feder 16 geändert werden. Solch eine Änderung kann dabei beispielsweise durch eine am Befestigungspunkt zwischen Feder 16 und Greifschenkel 5 des Armes 2 angebrachte Justiereinrichtung, insbesondere eine Spindel, vorgenommen werden.

Gemäß den Fig. 3a und 3b weist der erfindungsgemäßer Haarglätter 1 zum Glätten von Haaren 9, ebenfalls zumindest zwei Arme 2,2' auf, die aneinander gelagert sind, wobei die Arme 2,2' jeweils einen Glättschenkel 4,4' und einen Greifschenkel 5,5' besitzen. Beide Glättschenkel 4,4' weisen zudem eine Heizplatte 3 auf. Die Arme 2,2' sind jeweils längsendseitig aneinander gelagert. Zwischen dem Greifschenkel 5 und dem zugehörigen Glättschenkel 4 befindet sich zusätzlich ein Gelenk 6, das den Arm 2 gelenkig, das heißt knickbar macht. Das Gelenk 6 ist dabei Bestandteil der Einstelleinrichtung 17, mittels welcher die von den Greifschenkeln 5,5' auf die zugehörigen Glättschenkel 4,4' übertragbare Kraft einstell- und/oder begrenzbar ist. Ab einer vordefinierbaren Kraft bewirkt das Gelenk 6 ein Knicken/Strecken des Arms 2 (vgl. Fig. 3b). Das Rückstellen der Arms 2 bei Entlastung kann beispielsweise mittels einer Feder erfolgen.

Mit dem erfindungsgemäßen Haarglätter 1 ist somit ein kontrolliertes und gefahrloses Glätten von Haaren 9 möglich.

### Bezugszeichenliste

- 1: Haarglätter
- 2: Arm
- 3: Heizplatte
- 4: Glättschenkel
- 5: Greifschenkel
- 6: Gelenk
- 7: Greifschenkelteil
- 8: Spiralfeder
- 9: Haare
- 10: Scheibe
- 11: Einstellschraube
- 12: Rundung
- 13: Anschlag
- 14: Rolle
- 15: Hebel
- 16: Feder
- 17: Einstelleinrichtung

## Patentansprüche

1. Haarglätter (1) mit zumindest zwei aneinander gelagerten Armen (2,2'), die jeweils einen Glättschenkel (4,4') und einen Greifschenkel (5,5') aufweisen, wobei an zumindest einem der Glättschenkel (4,4') zumindest eine Heizplatte (3) angeordnet ist, wobei die beiden Arme (2,2') derart aneinander gelagert sind, dass durch Zusammendrücken der Greifschenkel (5,5') eine die Glättschenkel (4,4') zusammendrückende Kraft auf diese und auf sich zwischen den Glättschenkeln (4,4') befindliche Haare (9) übertragen wird, und wobei eine Einstelleinrichtung (17) vorgesehen ist, mittels welcher die von den Greifschenkeln (5,5') auf die Glättschenkel (4,4') und damit auf die Haare (9) übertragbare Druckkraft einstell- und/oder begrenzbar ist, **dadurch gekennzeichnet, dass** die Einstelleinrichtung (17) zumindest ein Gelenk (6) an zumindest einem Arm (2,2') aufweist, welches ab einer vordefinierbaren Kraft ein Knicken des Arms (2,2') bewirkt.

2. Haarglätter nach Anspruch 1, **dadurch gekennzeichnet, dass** ein Gelenkwiderstand des Gelenks (6) einstell- und begrenzbar ist.

3. Haarglätter nach Anspruch 2, **dadurch gekennzeichnet, dass** eine Federeinrichtung, insbesondere eine Spiralfeder (8), vorgesehen ist, über deren Vorspannung der Gelenkwiderstand einstellbar ist.

4. Haarglätter nach Anspruch 3, **dadurch gekennzeichnet, dass** eine Einstellschraube (11) vorgesehen ist, über welche die Federeinrichtung hinsichtlich ihrer Kraft bzw. ihres Drehmoments einstellbar ist.

5. Haarglätter nach zumindest einem der Ansprüche 1 bis 4, **dadurch gekennzeichnet, dass** die Einstelleinrichtung (17) am Gelenk (6) eine Rutschkupplung aufweist.

6. Haarglätter nach Anspruch 5, **dadurch gekennzeichnet, dass** die Rutschkupplung mittels einer Einstellschraube (11) hinsichtlich ihres Kraftschlusses einstellbar ist.

7. Haarglätter nach Anspruch 1, **dadurch gekennzeichnet,**
- **dass** der erste Arm (2') einen vom Greifschenkel (5') getrennten Glättschenkel (4') aufweist, wobei beide Schenkel (5',4') über parallele Achsen gelenkig am zweiten Arm (2) gelagert sind,
- **dass** am Greifschenkel (5') des ersten Arms (2') ein eine Rolle (14) aufweisender Hebel (15) gelagert ist,
- **dass** am Glättschenkel (4') des ersten Arms (2') eine Rundung (12) vorgesehen ist, auf welcher die Rolle (14) des Hebels (15) beim Schließen des Haarglätters (1) abrollt,
- **dass** eine Feder (16) vorgesehen ist, die den Hebel (15) mit seiner Rolle (14) gegen die Rundung (12) vorspannt,
- **dass** ab einer vordefinierten Druckkraft die Rolle (14) an der Rundung (12) abrollt und dadurch die auf die zu glättenden Haare (9) übertragbare Druckkraft begrenzt.

8. Haarglätter nach Anspruch 7, **dadurch gekennzeichnet, dass** eine Justiereinrichtung zum Einstellen der Federkraft der Feder (16) vorgesehen ist.

9. Haarglätter nach zumindest einem der Ansprüche 1 bis 8, **dadurch gekennzeichnet, dass** die über die Einstelleinrichtung (17) auf die Haare (9) maximal übertragbare Druckkraft stufenlos oder gestuft einstellbar ist.

## Claims

1. Hair straightener (1) with at least two arms (2, 2') supported against one another, which each have a straightening limb (4, 4') and a grip limb (5, 5'), wherein at least one heating plate (3) is disposed on at least one of the straightening limbs (4, 4'), wherein the two arms (2, 2') are supported against each other such that, by pressing together the grip limbs (5, 5'), a force pressing together the straightening limbs (4, 4') is transferred to these limbs and to hair (9) located between the straightening limbs (4, 4'), and wherein a setting device (17) is provided, by means of which the pressure force able to be transferred from the grip limbs (5, 5') to the straightening limbs (4, 4') and thus to the hair (9) is able to be set and/or limited, **characterised in that** the setting device (17) has at least one joint (6) on at least one arm (2, 2') which, as from a predefinable force, brings about a bending of the arm (2, 2').

2. Hair straightener according to claim 1, **characterised in that** a resistance of the joint (6) is able to be set and limited.

3. Hair straightener according to claim 2, **characterised in that** a spring device, especially a spiral spring (8), is provided, via the pre-tensioning of which the joint resistance is able to be set.

4. Hair straightener according to claim 3, **characterised in that** an adjustment screw (11) is provided, via which the spring device is able to be set in respect of its force or its torque.

5. Hair straightener at least according to one of the claims 1 to 4, **characterised in that** the adjustment device (17) on the joint (6) has a slip clutch.

6. Hair straightener according to claim 5, **characterised in that** the slip clutch is able to be adjusted by means of an adjustment screw (11) in respect of its traction.

7. Hair straightener according to claim 1, **characterised in that**,
- the first arm (2') has a straightening limb (4') separated from the grip limb (5'), wherein both limbs (5', 4') are supported via parallel axes in an articulated manner on the second arm (2),
- that a lever (15) having a roller (14) is supported on the grip limb (5') of the first arm (2'),
- that a rounding (12) is providing on the straightening limb (4') of the first arm (2') down which the roller (14) of the lever (15) rolls when the hair straightener (1) is closed,
- that a spring (16) is provided, which pre-tensions the lever (15) with its roller (14) against the rounding (12),
- that, as from a pre-defined pressure force, the roller (14) rolls down the rounding (12) and through this limits the pressure force able to be transmitted to the hair (9) to be straightened.

8. Hair straightener according to claim 7, **characterised in that** an adjustment device is provided for setting the spring force of the spring (16).

9. Hair straightener according to at least one of claims 1 to 8, **characterised in that** the maximum pressure force able to be transmitted to the hair (9) via the setting device (17) is able to be set steplessly or in steps.

## Revendications

1. Fer à lisser (1) comprenant au moins deux bras (2, 2') montés l'un contre l'autre qui présentent respectivement une branche de lissage (4, 4') et une branche de préhension (5, 5'), au moins une plaque chauffante (3) étant disposée sur au moins une des branches de lissage (4, 4'), les deux bras (2, 2') étant montés l'un contre l'autre de telle sorte qu'en pressant les branches de préhension (5, 5') l'une contre l'autre, on transmet une force pressant l'une contre l'autre les branches de lissage (4, 4') sur ces branches et sur les cheveux (9) situés entre les branches de lissage (4, 4'), et un dispositif de réglage (17) étant prévu, qui permet de régler et/ou limiter la force de pression pouvant être transmise par les branches de préhension (5, 5') sur les branches de lissage (4, 4') et donc sur les cheveux (9), **caractérisé en ce que** le dispositif de réglage (17) comprend au moins une articulation (6) sur au moins un bras (2, 2'), laquelle articulation provoque un fléchissement du bras (2, 2') à partir d'une force pouvant être définie au préalable.

2. Fer à lisser selon la revendication 1, **caractérisé en ce qu'**une résistance d'articulation de l'articulation (6) peut être réglée et limitée.

3. Fer à lisser selon la revendication 2, **caractérisé en ce qu'**il est prévu un dispositif à ressort, notamment un ressort hélicoïdal (8), dont la précontrainte permet de régler la résistance d'articulation.

4. Fer à lisser selon la revendication 3, **caractérisé en ce qu'**il est prévu une vis de réglage (11) grâce à laquelle il est possible de régler la force respectivement le moment de torsion du dispositif à ressort.

5. Fer à lisser selon au moins une des revendications 1 à 4, **caractérisé en ce que** le dispositif de réglage (17) comprend, au niveau de l'articulation (6), un accouplement à glissement.

6. Fer à lisser selon la revendication 5, **caractérisé en ce que** l'adhérence de l'accouplement à glissement peut être réglée au moyen d'une vis de réglage (11).

7. Fer à lisser selon la revendication 1, **caractérisé**
- **en ce que** le premier bras (2') comprend une branche de lissage (4') séparée de la branche de préhension (5'), les deux branches (5', 4') étant montées de manière articulée sur le second bras (2) par le biais d'axes parallèles,
- **en ce qu'**un levier (15) pourvu d'un galet (14) est monté sur la branche de préhension (5') du premier bras (2'),
- **en ce qu'**il est prévu, sur la branche de lissage (4') du premier bras (2'), une rondeur (12) sur laquelle le galet (14) du levier (15) roule lors de la fermeture du fer à lisser (1),
- **en ce qu'**il est prévu un ressort (16) qui précontraint le levier (15), avec son galet (14), contre la rondeur (12),
- **en ce que**, à partir d'une force de pression prédéfinie, le galet (14) roule sur la rondeur (12) et, par ce moyen, limite la force de pression pouvant être transmise sur les cheveux (9) à lisser.

8. Fer à lisser selon la revendication 7, **caractérisé en ce qu'**il est prévu un dispositif de réglage pour régler la force élastique du ressort (16).

9. Fer à lisser selon l'une des revendications 1 à 8, **caractérisé en ce que** la force de pression maximale pouvant être transmise sur les cheveux (9) par le biais du dispositif de réglage (17) peut faire l'objet d'un réglage progressif ou par paliers.
